# EUROPÄISCHE PATENTSCHRIFT

(11) **EP 2 859 199 B1**
(45) Veröffentlichungstag und Bekanntmachung des Hinweises auf die Patenterteilung: **24.08.2016**
(21) Anmeldenummer: 13725898.4
(22) Anmeldetag: 26.04.2013
(51) Int. Cl.: F01L 13/00

(54) **VORRICHTUNG FÜR EINEN VENTILTRIEB ZUM UMSCHALTEN DES HUBS VON GASWECHSELVENTILEN EINER BRENNKRAFTMASCHINE**
DEVICE FOR A VALVE TRAIN FOR CHANGING THE LIFT OF GAS EXCHANGE VALVES OF AN INTERNAL COMBUSTION ENGINE
DISPOSITIF POUR UN MÉCANISME DE DISTRIBUTION, DESTINÉ À INVERSER LA COURSE DE SOUPAPES D'ÉCHANGE DES GAZ D'UN MOTEUR À COMBUSTION INTERNE

(30) Priorität: 27.04.2012 DE 102012008555
(43) Veröffentlichungstag der Anmeldung: 15.04.2015
(73) Patentinhaber: IAV GmbH, 10587 Berlin (DE)
(72) Erfinder: DOLLER, Steffen, 08468 Reichenbach (DE)
(86) Internationale Anmeldenummer: PCT/DE2013/000236
(87) Internationale Veröffentlichungsnummer: WO 2013/159765

(56) Entgegenhaltungen:
- WO-A1-2010/115399
- DE-A1-102007 061 353
- DE-A1-102008 050 776
- DE-A1-102009 021 650
- DE-A1-102009 039 733
- US-A- 5 129 407

## Beschreibung

### Technisches Gebiet

Die vorliegende Erfindung betrifft eine Vorrichtung für einen Ventiltrieb zum Umschalten des Hubs von Gaswechselventilen einer Brennkraftmaschine mit einer parallel zu einer Nockenwelle verlaufenden Schubstange.

### Stand der Technik

Es sind bereits Ventiltriebsvorrichtungen bekannt, die über eine Einrichtung zum Umschalten des Hubs von Gaswechselventilen verfügen. Die Erfindung geht von einem Ventiltrieb aus, bei dem die Gaswechselventile, insbesondere Einlassventile und Auslassventile einer Brennkraftmaschine, mittels einer Nockenwelle direkt oder indirekt betätigt werden. Zum Umschalten des Ventilhubs sind auf der Nockenwelle benachbarte Nocken mit unterschiedlichen Nockenformen vorgesehen, die zu einer Nockeneinheit zusammengefasst sind. Durch eine axiale Verschiebung der Nockeneinheiten auf der Nockenwelle wird jeweils ein Nocken der Nockengruppe mit dem entsprechenden Gaswechselventil im Eingriff gebracht und der Hub der Gaswechselventile entsprechend der Nockenform erzeugt. Für die Verschiebung der Nockeneinheiten ist eine parallel zur Nockenwelle verlaufende Schubstange mit entsprechenden Elementen für den Eingriff auf die Nockeneinheiten vorgesehen.

Aus der Offenlegungsschrift DE 10 2007 061 353 A1 geht ein Ventiltrieb für Gaswechselventile einer Brennkraftmaschine mit einem verschiebbaren Nockenträger mit einer über den Umfang verlaufenden Endlosnut hervor. Der Nockenträger ist drehfest, aber axial verschiebbar auf einer Nockenwelle gelagert und weist mehrere axial beabstandete Nocken mit unterschiedlichen Nockenerhebungen auf, die zu einer Nockengruppe für das jeweilige Gaswechselventil zusammengefasst sind. In die Endlosnut greift ein Eingriffselement kontinuierlich ein, welches entsprechend dem Verlauf der Endlosnut einen Hub in axialer Richtung vollzieht. Das Eingriffselement kann in bestimmten Positionen arretiert werden, wodurch dem Nockenträger eine axiale Bewegung aufgezwungen wird, um somit zwischen den Nocken zum Antreiben eines Gaswechselventils umzuschalten.

Das beschriebene System benötigt jedoch viel Bauraum, so dass ein Einsatz nur bei Brennkraftmaschinen mit ausreichendem Zylinderabstand möglich ist. Weiterhin ist für jeden verschiebbaren Nockenträger ein Aktuator für die Arretierung des Eingriffselements notwendig, welcher zum richtigen Zeitpunkt aktiviert werden muss.

Die Offenlegungsschrift DE 10 2009 030 373 A1 beschreibt einen Ventiltrieb für eine Brennkraftmaschine mit hubvariabler Gaswechselventilbetätigung. Die Nockenwelle des Ventiltriebs umfasst eine Trägerwelle und ein darauf drehfest, aber axial verschiebbares Nockenstück. Das Nockenstück beinhaltet Nockengruppen unmittelbar benachbarter Nocken mit unterschiedlichen Erhebungen. Endseitig des Nockenstücks ist eine Kulisse vorgesehen, um das Nockenstück gegenüber der Trägerwelle durch ein Einkoppeln eines Betätigungselementes axial zu verschieben. Das mit der Trägerwelle umlaufende Nockenstück ist in einem Nockenwellenlager gelagert.

Die Verstellkulisse auf dem Nockenstück ist außerhalb des Nockenwellenlagers angeordnet, wodurch sich weiterer axialer Bauraum für jedes Nockenstück ergibt. Für jede Verstellrichtung ist ein separates Betätigungselement erforderlich. Dadurch werden für jeden Zylinder der Brennkraftmaschine zwei Aktuatoren verwendet. Dieser erhöhte Steuerungsaufwand und Bauteilaufwand in Verbindung mit dem Raumbedarf stellt einen hauptsächlichen Nachteil der Vorrichtung dar.

Aus der Offenlegungsschrift DE 10 2010 013 216 A1 geht ein Ventiltrieb mit hubvariabler Gaswechselventilbetätigung hervor. Der Ventiltrieb besteht aus einer Nockenwelle, welche aus einer Trägerwelle und darauf drehfest, aber axial verschiebbar gelagerten Nockenstücken aufgebaut ist. Auf dem Nockenstück befindet sich eine Nockengruppe unmittelbar benachbarter Nocken mit unterschiedlichen Erhebungen sowie eine Axialkulisse. Das Nockenstück ist außerdem mit einem Lagerzapfen versehen und darüber in einem Nockenwellenlager gelagert. Der Lagerzapfen und die benachbarte Axialkulisse werden vom Nockenwellenlager überlappt, so dass das Betätigungselement zur Verschiebung des Nockenstücks am Nockenwellenlager positioniert ist und radial durch die Lagerstelle zum Eingriff in die Axialkulisse verläuft.

Da die Axialkulisse und auch der Lagerzapfen vom Nockenwellenlager überlappt werden, muss die Lagerstelle besonders breit ausgeführt werden, um die erforderliche Lagerfläche entsprechend der Lagerbelastungen bereitzustellen. Dies führt zu einem erhöhten Bauraumbedarf. Das System kann nur in Brennkraftmaschinen mit ausreichend großem Ventilabstand oder Zylinderabstand verwendet werden. Außerdem ist auch bei diesem System jeweils ein Betätigungselement für jedes Nockenstück erforderlich. Dies steht dem aktuellen Entwicklungsziel kompakter Brennkraftmaschinen entgegen.

In der Offenlegungsschrift DE 10 2007 022 145 A1 wird ein umschaltbarer Ventiltrieb einer Brennkraftmaschine beschrieben. Die Nockenwelle des Ventiltriebs umfasst eine Antriebswelle mit mindestens einem darauf drehfest, aber axial verschiebbar angeordneten Nockenstück mit einer Gruppe axial benachbarter Nocken. Die Nocken weisen dabei unterschiedliche Nockenerhebungen auf. Das Nockenstück ist gemeinsam mit der Antriebswelle und mit einer zusätzlichen koaxial auf dem Nockenstück gelagerten Lagerbuchse in einer Nockenwellenlagerstelle radial abgestützt. Die zusätzliche Lagerbuchse ist gemeinsam mit dem Nockenstück gegenüber der Nockenwellenlagerstelle und der Antriebswelle axial verschiebbar, wobei die Lagerbuchse in der Nockenwellenlagerstelle gegen Verdrehen gesichert ist. Dementsprechend sind also auf der Antriebswelle das Nockenstück und die Lagerbuchse übereinander koaxial angeordnet und in der Nockenwellenlagerstelle gelagert. In der Lagerbuchse ist ein Stift parallel zur Drehachse der Antriebswelle positioniert, der eine oszillierende Bewegung durch eine im umlaufenden Nockenstück eingebrachte Führung mit axialem Hub vollzieht. Zur Einleitung eines Schaltvorgangs wird der Stift durch eine Feststelleinrichtung an der entsprechenden Stelle kurzzeitig axial fixiert. Dadurch stützt sich das Nockenstück auf dem fixierten Stift ab. Dem Nockenstück wird eine axiale Bewegung aufgezwungen und ein Schaltvorgang eingeleitet.

Als Nachteil dieser Vorrichtung zum Umschalten des Hubs ist die aufwändige Steuerung und der damit verbundene Bauteilaufwand zu nennen. Für jede Umschaltvorrichtung eines Nockenstücks ist eine separate Feststelleinrichtung vorzusehen, welche einen Schaltvorgang zum richtigen Zeitpunkt einleiten muss. Der Stift führt außerdem zu hohen Belastungen in der Führungsnut während des Schaltvorgangs. Weiterhin ist am Stift mit hohem Verschleiß zu rechnen, da der Stift für jeden Schaltvorgang geklemmt werden muss.

Das United States Patent US 5,129,407 A beschreibt eine Verstellvorrichtung für eine Nockenwelle, mit der die Nockenwelle axial verschoben werden kann. Durch die Verschiebung der Nockenwelle können unterschiedliche Nocken mit unterschiedlichen Nockenerhebungen für die Betätigung der Gaswechselventile positioniert werden. Zur Verschiebung der Nockenwelle ist eine Axialkulisse vorgesehen, mit der eine axiale Verschiebung in beide Richtungen ermöglicht wird. Dazu besitzt die Kulisse zwei spiegelsymmetrisch über den Umfang verlaufende Konturen, wobei jede der beiden Konturen den für die Verstellung erforderlichen Hub zum Verstellen der Nockenwelle erzeugt. Zwischen den beiden Konturen ist ein Bereich vorgesehen, in dem der dauerhaft im Eingriff stehende Verstellpin ohne Kontakt zu einer der beiden umlaufenden Konturen positioniert werden kann. Zum Einleiten eines Schaltvorgangs wird der Verstellpin in axialer Richtung verschoben und festgehalten, um in Kontakt mit einer der beiden Konturen zu treten und die axiale Verstellung der Nockenwelle in die entsprechende Richtung einzuleiten.

Die Nockenwellen und die darauf positionierten Nocken von modernen Brennkraftmaschinen mit mehreren Zylindern ermöglichen jedoch keine gleichzeitige Verstellung der Nocken und somit auch keine Verschiebung der gesamten Nockenwelle, da sich keine Überschneidung der Nockengrundkreise zwischen den verschiedenen Zylindern ergibt. Außerdem bedingt die Kulisse eine Vergrößerung der Baulänge der Nockenwelle.

Aus der Offenlegungsschrift DE 10 2009 039 733 A1 ist ein Ventiltrieb für Gaswechselventile einer Brennkraftmaschine bekannt, bei dem auf einer Nockenwelle eine Nockeneinheit mit mehreren nebeneinander angeordneten unterschiedlichen Nockenbahnen drehfest und axial verschiebbar gelagert ist und die Nockeneinheit mittels eines Verstellmittels axial verschiebbar ist. Das Verstellmittel umfasst ein innerhalb der Nockenwelle beweglich gelagertes Verstellelement zur Übertragung der Verstellbewegung auf die Nockeneinheit. Dazu weist das Verstellelement auf seinem Umfang ein Laufbahnprofil auf, welches mit einem Koppelelement zusammenwirkt, wobei das Koppelelement weiterhin durch eine Ausnehmung in der Nockenwelle mit der Nockeneinheit verbunden ist. Durch eine Bewegung des Verstellelementes relativ zur Nockenwelle wird eine axiale Verschiebung der Nockeneinheit auf der Nockenwelle bewirkt. Als Ausgestaltungsvariante wird beschrieben, dass das Verstellelement drehbar in der Nockenwelle gelagert ist und dass sich das Laufbahnprofil im Wesentlichen in Umfangsrichtung auf dem Verstellelement erstreckt. Der Wechsel zwischen zwei Nockenbahnen auf der Nockeneinheit für die Betätigung der Gaswechselventile wird durch einen axialen Versatz im Laufbahnprofil erreicht, der sich durch eine relative Verdrehung des Verstellelementes gegenüber der Nockenwelle ergibt.

### Aufgabe der Erfindung

Die Aufgabe der Erfindung besteht darin, eine Vorrichtung für einen Ventiltrieb zum Umschalten des Hubs von Gaswechselventilen einer Brennkraftmaschine bereitzustellen, wobei der benötigte Bauraum, der technische Aufwand und die mechanischen Belastungen der Verstellvorrichtung reduziert werden sollen.

### Lösung der Aufgabe

Die Aufgabe wird durch eine Vorrichtung mit den Merkmalen des Patentanspruches 1 und ein Verfahren mit den Merkmalen des Patentanspruches 7 gelöst.

### Beschreibung der Erfindung

Die Erfindung stellt eine Vorrichtung bereit, mit welcher der Hub von Gaswechselventilen eines Ventiltriebes einer Brennkraftmaschine in besonders vorteilhafter Weise während des Betriebs der Brennkraftmaschine variiert werden kann.

Dazu ist eine Nockenwelle des Ventiltriebes aus einer als Hohlwelle ausgestalteten Trägerwelle und wenigstens einer auf der Trägerwelle gelagerten Nockeneinheit aufgebaut. Die wenigstens eine Nockeneinheit ist mit der Trägerwelle drehfest, aber axial verschiebbar verbunden. Auf der Nockeneinheit befindet sich wenigstens eine Nockengruppe von axial benachbarten Nocken mit einem identischen Grundkreis, aber mit unterschiedlichen Nockenkonturen und / oder unterschiedlichen Nockenerhebungen. Wenigstens einer Nockengruppe ist ein Gaswechselventil zugeordnet, welches als Auslassventil oder Einlassventil Verwendung findet. Das der Nockengruppe zugeordnete Gaswechselventil befindet sich abwechselnd mit einem der verschiedenen Nocken der Nockengruppe in Wirkverbindung. Durch eine axiale Verschiebung der Nockeneinheit gegenüber dem Gaswechselventil ist jeweils ein Nocken der zugeordneten Nockengruppe mit dem Gaswechselventil in Wirkkontakt bringbar. Die Verschiebung erfolgt, wenn sich das zugeordnete Gaswechselventil mit dem jeweiligen Nocken im Bereich des Grundkreises in Wirkkontakt befindet.

Die Nockeneinheit wird mittels einer die Nockeneinheit wenigstens teilweise umgreifenden Umschaltkulisse und einer koaxial zur Trägerwelle angeordneten Schubstange axial verschoben. Die Umschaltkulisse ist in einem Gehäuse für eine erste und wenigstens eine weitere Schaltstellung axial verschiebbar und gegenüber der Nockeneinheit drehfest gelagert und weist wenigstens eine Schaltkontur und wenigstens eine Stützkontur auf. Die Schubstange ist innerhalb der Trägerwelle axial verschiebbar gelagert und drehfest mit der Trägerwelle verbunden. Dadurch ergibt sich eine koaxial von innen nach außen aufeinanderfolgende Anordnung von Schubstange, Trägerwelle, Nockeneinheit und Umschaltkulisse, wobei alle benachbarten Elemente zueinander axial verschiebbar gelagert sind. Die Umschaltkulisse umfasst in Umfangsrichtung dabei nur einen Teilbereich der Nockenwelle. An wenigstens einem Ende der Schubstange sind Einrichtungen zur axialen Verschiebung und zur axialen Arretierung der Schubstange vorgesehen. Durch diese Einrichtungen kann die Schubstange von einer ersten Position in wenigstens eine weitere Position axial verschoben werden und in der jeweiligen Position axial arretiert werden.

Für wenigstens eine axial verschiebbare Nockeneinheit sind wenigstens drei Pins vorgesehen, wobei ein erster Pin als Umschaltpin mit der Schubstange ortsfest verbunden ist und durch Aussparungen in Trägerwelle und Nockeneinheit mit der wenigstens einen Schaltkontur der Umschaltkulisse in Wirkkontakt bringbar ist. Ein zweiter Pin als Stützpin ist mit der Schubstange verbunden und durch Aussparungen in Trägerwelle und Nockeneinheit mit der wenigstens einen Stützkontur der Umschaltkulisse in Wirkkontakt bringbar. Ein dritter Pin ist als Schiebepin mit der Nockeneinheit ortsfest verbunden und mit der Schaltkontur der Umschaltkulisse in Wirkkontakt bringbar. Die Aussparungen in Trägerwelle und Nockeneinheit sind dabei so gestaltet, dass eine axiale Verschiebung von Schubstange, Trägerwelle und Nockeneinheit zueinander ermöglicht wird.

Die wenigstens drei Pins sind derart zueinander angeordnet, dass in einer ersten Wirkkette ein durchgehender Wirkkontakt von Schubstange mit Umschaltpin zu Umschaltkulisse herstellbar ist und in wenigstens einer weiteren Wirkkette ein durchgehender Wirkkontakt von Schubstange mit Stützpin zu Umschaltkulisse, von Umschaltkulisse zu Schiebepin und dementsprechend zur Nockeneinheit herstellbar ist.

Der Umschaltpin ist auf der Schubstange derart angeordnet, dass der Umschaltpin durch die Drehung der Nockenwelle in die Schaltkontur der nicht mitdrehenden Umschaltkulisse eingreifen kann, um eine axiale Verschiebung der Umschaltkulisse gegenüber der Schubstange zu bewirken und einen Umschaltvorgang zwischen den unterschiedlichen Nocken vorzubereiten. Während des Wirkkontakts der ersten Wirkkette, also während der axialen Verschiebung der Umschaltkulisse befindet sich der Schiebepin außerhalb der Schaltkontur und der Stützpin außerhalb der Stützkontur.

Der Schiebepin auf der Nockeneinheit und der Stützpin auf der Schubstange sind für die weitere Wirkkette in vorteilhafter Weise derart angeordnet, dass diese vorzugsweise zeitgleich in die Schaltkontur und in die Stützkontur eingreifen. Der Schiebepin und der Stützpin sind zueinander axial beabstandet angeordnet, wobei der axiale Abstand durch die Verschiebung der Schubstange und / oder durch die Verschiebung der Nockeneinheit verändert wird. Der Schiebepin und der Stützpin sind zum Umschaltpin in Umfangsrichtung derart beabstandet angeordnet, dass der Schiebepin dem Umschaltpin bei der Drehung der Nockenwelle für den Eingriff in die Umschaltkulisse nachfolgt. Der Schiebepin und der Stützpin sind also zum Umschaltpin entgegengesetzt zur Drehrichtung der Nockenwelle beabstandet angeordnet, so dass diese erst dann in die Umschaltkulisse eingreifen, wenn der Umschaltpin die Schaltkontur verlassen hat.

Die Schaltkontur der Umschaltkulisse ist bezogen auf die Nockenwelle als eine in Umfangsrichtung axial veränderliche Kontur ausgeführt. Wird der Umschaltpin oder der Schiebepin mit der Schaltkontur in Wirkkontakt gebracht, so findet eine relative, axiale Verschiebung von Umschaltpin oder Schiebepin zur Umschaltkulisse statt. Dazu ist die Schaltkontur so ausgebildet, dass durch die Drehung der Nockenwelle der jeweilige Pin durch die Schaltkontur der nicht mitdrehenden Umschaltkulisse fährt und dabei ein axialer Hub zwischen dem jeweiligen Pin und der Umschaltkulisse erzeugt wird. In vorteilhafter Weise sind zwei spiegelsymmetrisch gegenüberliegenden Schaltkonturen auf der Umschaltkulisse vorgesehen, um eine axiale Verschiebung in beide Richtungen von Umschaltkulisse und Nockeneinheit gegenüber der Trägerwelle zu ermöglichen. Eine erste und eine zweite Schaltkontur sind demnach derart angeordnet, dass sich der senkrechte Abstand der Schaltkonturen zueinander in Drehrichtung der Nockenwelle verringert. Der geringste Abstand ist mindestens so groß, dass der Umschaltpin beziehungsweise der Schiebepin ungehindert zwischen den beiden Schaltkonturen durchfahren kann, ohne dabei eine axiale Verschiebung hervorzurufen.

Die Stützkontur der Umschaltkulisse ist bezogen auf die Nockenwelle als eine in Umfangsrichtung axial konstant verlaufende Kontur ausgeführt. Wird der Stützpin mit der Stützkontur in Wirkkontakt gebracht, findet keine relative Verschiebung von Stützpin beziehungsweise Schubstange und Umschaltkulisse statt. In vorteilhafter Weise sind zwei spiegelsymmetrisch gegenüberliegenden Stützkonturen auf der Umschaltkulisse vorgesehen, um eine axiale Verschiebung in beide Richtungen von Umschaltkulisse und Nockeneinheit gegenüber der Trägerwelle beziehungsweise der Schubstange abzustützen. Eine erste und eine zweite Stützkontur sind demnach derart angeordnet, dass der senkrechte Abstand der Stützkonturen zueinander konstant bleibt und wenigstens so groß ist, dass der Stützpin ungehindert zwischen den beiden Stützkonturen durchfahren kann.

Dementsprechend stellt die Erfindung eine Vorrichtung für einen Ventiltrieb zum Umschalten des Hubs von Gaswechselventilen einer Brennkraftmaschine bereit, die mit einer in einem Gehäuse drehbar gelagerten Nockenwelle, welche aus einer koaxial von innen nach außen aufeinanderfolgenden Anordnung von wenigstens einer Schubstange, wenigstens einer Trägerwelle und wenigstens einer mit wenigstens zwei unterschiedlichen Nocken und wenigstens einem Schiebepin versehenen Nockeneinheit aufgebaut ist, und die Nockenwelle wenigstens teilweise von wenigstens einer in einem Gehäuse drehfest und axial verschiebbar gelagerten Umschaltkulisse umfasst wird. Mit der Schubstange ist wenigstens ein Umschaltpin und wenigstens ein Stützpin ortsfest verbunden, wobei der Umschaltpin und der Stützpin in Aussparungen wenigstens durch die Trägerwelle hindurch erstreckt und der Umschaltpin mit wenigstens einer Schaltkontur auf der Umschalkulisse und der Stützpin mit wenigstens einer Stützköntur auf der Umschaltkulisse in Wirkkontakt bringbar ist. Die Umschaltkulisse verfügt über eine erste Schaltkontur, eine der ersten Schaltkontur gegenüberliegenden zweite Schaltkontur, eine erste Stützkontur und eine der ersten Stützkontur gegenüberliegenden zweiten Stützkontur. Die Schaltkontur ist bezogen auf die Nockenwelle als eine in Umfangsrichtung axial veränderliche Kontur ausgeführt und erzeugt demnach durch die Drehung der Nockenwelle gegenüber der Umschalkulisse einen axialen Hub zwischen dem Umschaltpin oder Schiebepin und der Umschaltkulisse. Die Stützkontur bezogen auf die Nockenwelle ist als eine in Umfangsrichtung axial unveränderliche Kontur ausgeführt. In einer vorteilhaften Ausgestaltung sind die Schaltkonturen und die Stützkonturen auf der Umschaltkulisse nebeneinander angeordnet. Der Umschaltpin ist auf der Nockenwelle zum Schiebepin und zum Stützpin in Umfangsrichtung und zum Stützpin axial beabstandet angeordnet.

Für Brennkraftmaschinen mit mehreren Gaswechselventilen für jeden Zylinder kann jedem Gaswechselventil eine Nockengruppe zugeordnet sein. In vorteilhafter Weise ist zumindest einem Einlassventil eine Nockengruppe zugeordnet. Bei Brennkraftmaschinen mit mehreren Einlassventilen für jeden Zylinder können die Nockengruppen des jeweiligen Einlassventils zu einer gemeinsamen Nockeneinheit zusammengefasst sein, wobei eine synchrone Hubumschaltung zwischen den verschiedenen Nocken mit verschiedenen Nockenkonturen beziehungsweise Nockenerhebungen des jeweilig zugeordneten Gaswechselventils erfolgen kann. Weiterhin können die Nockengruppen von nebeneinander liegenden Zylindern auf einer gemeinsamen Nockeneinheit angeordnet sein. So befinden sich zum Beispiel für eine Brennkraftmaschine mit vier Zylindern und zwei Einlassventilen in jedem Zylinder insgesamt vier Nockengruppen auf einer Nockeneinheit. Um eine Umschaltung für alle Zylinder zu ermöglichen, sind dann insgesamt zwei Nockengruppen vorzusehen. Die Nocken der jeweilig zugeordneten Nockengruppen, welche zeitgleich mit den Gaswechselventilen in Kontakt sind, können gleiche Nockenkonturen beziehungsweise Nockenerhebungen für einen symmetrischen Ventilhub aufweisen oder auch unterschiedliche Nockenkonturen beziehungsweise Nockenerhebungen aufweisen, um einen asymmetrischen Ventilhub zu erzeugen. In vorteilhafter Weise kann in der Nockengruppe auch ein Nocken ohne Nockenerhebung zur Realisierung einer Ventilabschaltung vorgesehen sein.

Für einen Umschaltvorgang zwischen den Nocken der Nockeneinheit während der Drehung der Nockenwelle in eine erste Richtung wird die erste Wirkkette erzeugt. Die Umschaltkulisse wird ausgehend von einer Neutralstellung, bei welcher der Umschaltpin und der Schiebepin ungehindert zwischen den beiden Schaltkonturen durchfahren können, in die erste Schaltstellung verschoben. Dafür wird durch die an der Schubstange vorgesehenen Einrichtungen eine axiale Verschiebung der Schubstange eingeleitet und der Umschaltpin zusammen mit dem Stützpin axial verschoben. Der Umschaltpin fährt bei weiterer Drehung der Nockenwelle in die Umschaltkulisse ein und tritt mit der ersten Schaltkontur der Umschaltkulisse in Wirkkontakt. Durch den Verlauf der Schaltkontur wird die Umschaltkulisse axial verschoben, da die Schubstange über die Einrichtungen zur axialen Arretierung der Schubstange nach der abgeschlossenen axialen Verschiebung abgestützt wird. Die axiale Verschiebung der Umschaltkulisse entspricht dabei dem axialen Hub der Schaltkontur, welcher durch den Wirkkontakt zwischen Schaltkontur und Umschaltpin erzeugt wird.

Sobald die Umschaltkulisse in die erste Schaltstellung axial verschoben ist, wird die erste Wirkkette aufgehoben und die weitere Wirkkette hergestellt. Durch die weitere Drehung der Nockenwelle greift der Schiebepin in die Umschaltkulisse ein und es wird der Wirkkontakt zwischen Schiebepin und der ersten Schaltkontur hergestellt. Zeitgleich greift der Stützpin in die Umschaltkulisse ein und es wird der Wirkkontakt zwischen Stützpin und erster Stützkontur hergestellt. Durch die weitere Verdrehung der Nockenwelle und den Verlauf der Schaltkontur wird die Nockeneinheit mit dem Schiebepin axial verschoben, da die Umschaltkulisse über den Stützpin mit der Schubstange axial arretiert ist. Die axiale Verschiebung der Nockeneinheit entspricht dabei dem axialen Hub der Schaltkontur, welcher durch den Wirkkontakt zwischen Schaltkontur und Schiebepin erzeugt wird.

Es wird ein Verfahren zum Umschalten des Hubs von Gaswechselventilen einer Brennkraftmaschine unter Verwendung der erfindungsgemäßen Vorrichtung bereitgestellt, bei welchen eine erste Wirkkette mit einem durchgehenden Wirkkontakt von Schubstange mit Umschaltpin zu Umschaltkulisse hergestellt und die Umschaltkulisse gegenüber der Trägerwelle axial verschoben wird, und nach der Verschiebung der Umschaltkulisse die erste Wirkkette aufgehoben wird und eine weitere Wirkkette mit einem durchgehenden Wirkkontakt von Schubstange mit Stützpin zu Umschaltkulisse, von Umschaltkulisse zu Schiebepin und dementsprechend zur Nockeneinheit hergestellt und die Nockeneinheit gegenüber der Trägerwelle verschoben wird.

Dafür wird während der Drehung der Nockenwelle nacheinander ein Arretieraktuator aus einer Arretierkontur auf der Schubstange ausgefahren und ein Verstellaktuator in eine Verstellkontur auf der Schubstange eingefahren, worauf die Schubstange axial verschoben wird. Nach Beendigung der Verschiebung wird der Verstellaktuator aus der Verstellkontur ausgefahren und ein Arretieraktuator in eine Arretierkontur eingefahren. Der Umschaltpin wirkt dann auf die Schaltkontur der Umschaltkulisse ein und bewirkt eine Verschiebung der Umschalkulisse. Anschließend wirkt der Schiebepin auf die Schaltkontur und der Stützpin auf die Stützkontur ein und es erfolgt eine Verschiebung der Nockeneinheit, womit die Umschaltung zwischen zwei benachbarten Nocken abgeschlossen ist.

Für einen Umschaltvorgang in eine weitere, der ersten Schaltrichtung entgegengesetzten Schaltrichtung wird die erste Wirkkette erzeugt, indem die Umschaltkulisse derart verschoben wird, dass der Umschaltpin mit der zweiten Schaltkontur in Wirkkontakt tritt und die weitere Wirkkette erzeugt wird, indem der Schiebepin mit der zweiten Schaltkontur und der Stützpin mit der zweiten Stützkontur in Wirkkontakt tritt.

Durch die entsprechende Ausgestaltung der Einrichtungen zur axialen Verschiebung und der axialen Arretierung der Schubstange kann zwischen wenigstens zwei Nocken der Nockeneinheit umgeschaltet werden. Erfindungsgemäß vorteilhaft sind diese Einrichtungen als Aktuatoren mit einem Pin ausgeführt, welche in Arretierkonturen oder Verstellkonturen auf der Schubstange eingreifen. Für jede axiale Position der Schubstange ist eine separate Arretierkontur vorgesehen, welche als geschlossene umlaufende Nut ohne axialen Hub ausgeführt ist. Wenigstens ein Arretieraktuator greift in die entsprechend der Position der Schubstange zugeordnete Arretierkontur ein, um die Schubstange zu arretieren beziehungsweise abzustützen. Die Verstellkontur ist ebenfalls als geschlossene, umlaufende Nut ausgeführt, wobei die Nut einen wechselnden axialen Hub erzeugt. Für Mehrfachschaltungen ist ein mehrfach abgestufter Hubverlauf vorgesehen. Ein Verstellaktuator greift in die Verstellkontur ein, um eine axiale Verschiebung der Schubstange zu erzeugen. Durch die Anzahl der Arretierkonturen, die Anzahl von Verstellkonturen oder Ausführung einer einzigen Verstellkontur kann die Schubstange zwischen wenigstens zwei oder mehr Positionen verschoben werden. Dadurch ergibt sich die Möglichkeit zwischen wenigstens zwei oder mehr Nocken einer Nockeneinheit umzuschalten.

### Ausführungsbeispiel einer Vorrichtung zur Hubumschaltung

Beispielhaft wird hier eine Ausführung einer erfindungsgemäßen Vorrichtung dargestellt. In den dazugehörigen Figuren zeigen:
**FIGUR 1****:** eine schematische Darstellung einer erfindungsgemäßen Vorrichtung für einen Ventiltrieb zum Umschalten des Hubs von Gaswechselventilen einer Brennkraftmaschine,
**FIGUR 2****:** eine schematische Darstellung der Vorrichtung als Frontansicht,
**FIGUR 3****:** eine erste schematische Schnittdarstellung der Vorrichtung,
**FIGUR 4****:** eine schematische Darstellung der Vorrichtung als Seitenansicht und
**FIGUR 5****:** eine zweite schematische Schnittdarstellung der Vorrichtung.

Die erfindungsgemäße Vorrichtung, dargestellt in **FIGUR 1 - 5****,** besteht aus einer Nockenwelle, welche aus einer koaxialen Anordnung einer Schubstange **1,** einer Trägerwelle **2** und einer Nockeneinheit **3** aufgebaut ist. Die Trägerwelle **2** ist als Hohlwelle ausgeführt, so dass diese die Schubstange **1** drehfest aber axial verschiebbar aufnehmen kann. Die Nockeneinheit **3** ist auf der Trägerwelle **2** drehfest aber axial verschiebbar angeordnet und verfügt über zwei Nockengruppen **4, 5** von jeweils zwei unterschiedlichen Nocken **6, 7, 8, 9.**

Durch eine Umschaltkulisse **10** mit Schaltkonturen **11, 12** und Stützkonturen **13 14** wird jeweils ein erster Nocken **6, 8** oder ein zweiter Nocken **7, 9** der jeweiligen Nockengruppe **4, 5** zu einem zugeordneten Gaswechselventil **15, 16** ausgerichtet, um das Gaswechselventil **15, 16** entsprechend einer Nockenerhebung auf den Nocken **6**, **7**, **8**, **9** zu betätigen. Die Umschaltkulisse **10** umgreift die Nockenwelle nur teilweise und ist axial verschiebbar und drehfest in einem nicht dargestellten Gehäuse gelagert. Der erste Nocken **6, 8** jeder Nockengruppe **4, 5** verfügt über eine Nockenkontur mit einer Nockenerhebung, mit welcher das Gaswechselventil **15, 16** betätigt wird und dementsprechend einen Hub des Gaswechselventils **15, 16** erzeugt. Der zweite Nocken **7, 9** der jeweiligen Nockengruppe **4, 5** verfügt über eine Nockenkontur ohne Nockenerhebung, so dass das zugeordnete Gaswechselventil **15, 16** beim Drehen der Nockenwelle geschlossen bleibt.

Für die Verschiebung der Nockeneinheit **3** durch die Umschaltkulisse **10** sind drei Pins vorgesehen. Ein mit der Schubstange **1** fest verbundener Umschaltpin **17,** ein fest mit der Nockeneinheit **3** verbundener Schiebepin **18** und ein fest mit der Schubstange **1** verbundener Stützpin **19.** Der Umschaltpin **17** und der Stützpin **19** sind in Aussparungen **20**, **21**, **22**, **23** in Trägerwelle **2** und Nockeneinheit **3** positioniert, so dass diese beim Drehen der Nockenwelle mit den Konturen **11**, **12**, **13**, **14** in der Umschaltkulisse **10** in Wirkkontakt treten können. Der Schiebepin **18** und der Stützpin **19** sind zueinander axial beabstandet und in Umfangsrichtung zueinander auf gleicher Position angeordnet. Der Umschaltpin **17** ist zum Schiebepin **18** und Stützpin **19** in Umfangsrichtung derart beabstandet angeordnet, dass bei der Drehung der Nockenwelle entweder der Umschaltpin **17** oder der Schiebepin **18** und der Stützpin **19** in die Umschaltkulisse **10** eingreifen.

Zur axialen Arretierung der Schubstange **1** ist ein Arretieraktuator **24** vorgesehen, welcher in einer entsprechenden Position der Schubstange **1** in eine zugeordnete Arretierkontur **25** eingreift. Die Arretierkontur **25** ist als eine umlaufende geschlossene Nut ohne axialen Hub ausgeführt. Zur axialen Verschiebung der Schubstange **1** ist eine Verstellkontur **27** vorgesehen, welche als geschlossene umlaufende Nut mit wechselnden axialen Hub ausgeführt. Ein Verstellaktuator **26** greift in die Verstellkontur **27** ein, um eine axiale Verschiebung der Schubstange **1** zu erzeugen.

### Ausführungsbeispiel eines Verfahrens zur Hubumschaltung

Beispielhaft wird hier eine Ausführung eines erfindungsgemäßen Verfahrens unter Benutzung der erfindungsgemäßen Vorrichtung dargestellt.

Zur Einleitung einer Umschaltung zwischen zwei Nocken **6**, **7**, **8**, **9** wird eine axiale Verschiebung der Schubstange **1** während der Drehung der Nockenwelle vorgenommen. Dazu wird die axiale Arretierung der Schubstange **1** aufgehoben, indem der Arretieraktuator **24** aus der Arretierkontur **25** herausbewegt wird. Die Schubstange **1** ist nun axial verschiebbar und wird durch einen entsprechenden Eingriff des Verstellaktuators **26** in die Verstellkontur **27** verschoben. Der Eingriff des Verstellaktuators **26** muss in jener Drehphase der Schubstange **1** erfolgen, bei welcher die Verstellkontur **27** einen axialen Hub in die Richtung der durchzuführenden Verstellrichtung erzeugt.

Durch die axiale Verschiebung werden der Umschaltpin **17** und der Stützpin **19** relativ zur Trägerwelle **2** verschoben. Nach der axialen Verschiebung der Schubstange **1** wird diese wieder durch den Arretieraktuator **24** und der entsprechenden Arretierkontur **25** axial arretiert. Durch die Stellung des Umschaltpins **17** und der Umschaltkulisse **10** wird zuerst die Umschaltkulisse **10** durch den Umschaltpin **17** relativ zur Trägerwelle **2** verschoben. Dazu greift der Umschaltpin **17** in die Umschaltkulisse **10** ein und tritt mit der Schaltkontur **11**, **12** in Wirkkontakt und verschiebt die Umschaltkulisse **10** entsprechend dem Hub der Schaltkontur **11**, **12**. Die Verschiebung der Umschaltkulisse **10** wird über den Umschaltpin **17** und über die Schubstange **1** in dem Arretieraktuator **24** abgestützt.

Darauf folgend wird durch die weitere Drehung der Nockenwelle die Nockeneinheit **3** durch den Schiebepin **18** und den Stützpin **19** relativ zur Trägerwelle **2** verschoben. Dazu greift der Schiebepin **18** in die Schaltkontur **11, 12** der Umschalkulisse **10** und der Stützpin **19** in die Stützkontur **13, 14** ein. Die Umschaltkulisse **10** ist über den Stützpin **19** und über die Schubstange **1** durch den Arretieraktuator **24** axial arretiert. Der Schiebepin **18** tritt mit der Schaltkontur **11, 12** in Wirkkontakt und verschiebt die Nockeneinheit **3** entsprechend dem Hub der Schaltkontur **11, 12** gegenüber der Trägerwelle **2.** Alle Pins **17**, **18**, **19** befinden sich nun wie zu Beginn des Umschaltvorgangs in einer Position, in welche die Umschalkulisse **10** ungehindert durchfahren werden kann.

### Aufstellung der verwendeten Bezugszeichen

- 1: Schubstange
- 2: Trägerwelle
- 3: Nockeneinheit
- 4,5: Nockengruppe
- 6, 8: erster Nocken
- 7, 9: zweiter Nocken
- 10: Umschaltkulisse
- 11, 12: Schaltkontur
- 13, 14: Stützkontur
- 15, 16: Gaswechselventil
- 17: Umschaltpin
- 18: Schiebepin
- 19: Stützpin
- 20,21,22,23: Aussparungen
- 24: Arretieraktuator
- 25: Arretierkontur
- 26: Verstellaktuator
- 27: Verstellkontur

## Patentansprüche

1. Vorrichtung für einen Ventiltrieb zum Umschalten des Hubs von Gaswechselventilen **(15, 16)** einer Brennkraftmaschine mit einer in einem Gehäuse drehbar gelagerten Nockenwelle, welche aus einer koaxial von innen nach außen aufeinanderfolgenden Anordnung von wenigstens einer Schubstange **(1),** wenigstens einer Trägerwelle **(2)** und wenigstens einer mit wenigstens zwei unterschiedlichen Nocken **(6, 7, 8, 9)** und wenigstens einem Schiebepin **(18)** versehenen Nockeneinheit **(3)** aufgebaut ist, wobei Schubstange **(1),** Trägerwelle **(2)** und Nockeneinheit **(3)** zueinander axial verschiebbar und drehfest gelagert sind, und die Nockenwelle wenigstens teilweise von wenigstens einer in einem Gehäuse drehfest und axial verschiebbar gelagerten Umschaltkulisse **(10)** umfasst wird, **dadurch gekennzeichnet, dass** mit der Schubstange **(1)** wenigstens ein Umschaltpin **(17)** und wenigstens ein Stützpin **(19)** ortsfest verbunden ist, wobei sich der Umschaltpin **(17)** und der Stützpin **(19)** in Aussparungen **(20, 21, 22, 23)** wenigstens durch die Trägerwelle **(2)** hindurch erstrecken und der Umschaltpin **(17)** mit wenigstens einer Schaltkontur **(11, 12)** auf der Umschaltkulisse **(10)** und der Stützpin **(19)** mit wenigstens einer Stützkontur **(13,14)** auf der Umschaltkulisse **(10)** in Wirkkontakt bringbar ist.

2. Vorrichtung zum Umschalten des Hubs von Gaswechselventilen **(15, 16)** einer Brennkraftmaschine nach Anspruch 1, **dadurch gekennzeichnet, dass** die Umschaltkulisse **(10)** über eine erste Schaltkontur **(11)**, eine der ersten Schaltkontur **(11)** gegenüberliegenden zweite Schaltkontur **(12)**, eine erste Stützkontur **(13)** und eine der ersten Stützkontur **(13)** gegenüberliegenden zweite Stützkontur **(14)** verfügt.

3. Vorrichtung zum Umschalten des Hubs von Gaswechselventilen einer Brennkraftmaschine nach einem der vorherigen Ansprüche, **dadurch gekennzeichnet, dass** die Schaltkontur **(11, 12)** bezogen auf die Nockenwelle als eine in Umfangsrichtung axial veränderliche Kontur ausgeführt ist und demnach durch die Drehung der Nockenwelle gegenüber der Umschaltkulisse **(10)** ein axialer Hub zwischen dem Umschaltpin **(17)** oder Schiebepin **(18)** und der Umschaltkulisse **(10)** erzeugt wird und die Stützkontur **(13, 14)** bezogen auf die Nockenwelle als eine in Umfangsrichtung axial unveränderliche Kontur ausgeführt ist.

4. Vorrichtung zum Umschalten des Hubs von Gaswechselventilen **(15, 16)** einer Brennkraftmaschine nach einem der vorherigen Ansprüche, **dadurch gekennzeichnet, dass** zwei spiegelsymmetrisch gegenüberliegende Schaltkonturen **(11, 12)** auf der Umschaltkulisse **(10)** vorgesehen sind, wobei eine erste und eine zweite Schaltkontur **(11, 12)** derart angeordnet sind, dass sich der senkrechte Abstand der Schaltkonturen **(11, 12)** zueinander in Drehrichtung der Nockenwelle verringert und zwei spiegelsymmetrisch gegenüberliegende Stützkonturen **(13, 14)** auf der Umschaltkulisse **(10)** vorgesehen sind, wobei eine erste und eine zweite Stützkontur **(13,14)** derart angeordnet sind, dass der senkrechte Abstand der Stützkonturen **(13, 14)** zueinander unverändert bleibt.

5. Vorrichtung zum Umschalten des Hubs von Gaswechselventilen **(15, 16)** einer Brennkraftmaschine nach einem der vorherigen Ansprüche, **dadurch gekennzeichnet, dass** sich die Schaltkonturen **(11, 12)** und die Stützkonturen **(13, 14)** auf der Umschaltkulisse **(10)** nebeneinander befinden.

6. Vorrichtung zum Umschalten des Hubs von Gaswechselventilen **(15, 16)** einer Brennkraftmaschine nach einem der vorherigen Ansprüche, **dadurch gekennzeichnet, dass** der Umschaltpin **(17)** auf der Nockenwelle zum Schiebepin **(18)** und zum Stützpin **(19)** in Umfangsrichtung beabstandet angeordnet ist und zum Stützpin **(19)** axial beabstandet angeordnet ist.

7. Verfahren zum Umschalten des Hubs von Gaswechselventilen **(15, 16)** einer Brennkraftmaschine unter Verwendung einer Vorrichtung nach Anspruch 1, **dadurch gekennzeichnet, dass** eine erste Wirkkette mit einem durchgehenden Wirkkontakt von Schubstange **(1)** mit Umschaltpin **(17)** zu Umschaltkulisse **(10)** hergestellt und die Umschaltkulisse **(10)** gegenüber der Trägerwelle **(2)** axial verschoben wird, und nach der Verschiebung der Umschaltkulisse **(10)** die erste Wirkkette aufgehoben wird und eine weitere Wirkkette mit einem durchgehenden Wirkkontakt von Schubstange **(1)** mit Stützpin **(19)** zu Umschaltkulisse **(10),** von Umschaltkulisse **(10)** zu Schiebepin **(18)** und dementsprechend zur Nockeneinheit **(3)** hergestellt und die Nockeneinheit **(3)** gegenüber der Trägerwelle **(2)** verschoben wird.

8. Verfahren zum Umschalten des Hubs von Gaswechselventilen **(15, 16)** einer Brennkraftmaschine nach Anspruch 7, **dadurch gekennzeichnet, dass** während der Drehung der Nockenwelle ein Arretieraktuator **(24)** aus einer Arretierkontur **(25)** auf der Schubstange **(1)** ausgefahren und ein Verstellaktuator **(26)** in eine Verstellkontur **(27)** auf der Schubstange **(1)** eingefahren wird, die Schubstange **(1)** dadurch axial verschoben wird und nach Beendigung der Verschiebung der Verstellaktuator **(26)** aus der Verstellkontur **(27)** ausgefahren und der Arretieraktuator **(24)** in die Arretierkontur **(25)** eingefahren wird, der Umschaltpin **(17)** auf die Schaltkontur **(11**, **12)** der Umschaltkulisse **(10)** einwirkt und eine Verschiebung der Umschaltkulisse **(10)** bewirkt und danach der Schiebepin **(18)** auf die Schaltkontur **(11**, **12)** und der Stützpin **(19)** auf die Stützkontur **(13*,* 14)** einwirkt und eine Verschiebung der Nockeneinheit **(3)** bewirkt.

## Claims

1. Device for a valve drive for switching the lift of gas exchange valves **(15, 16)** of an internal combustion engine, having a camshaft which is mounted rotatably in a housing and which is constructed from a coaxial arrangement, in the stated sequence from the inside to the outside, of at least one thrust rod **(1)**, at least one carrier shaft **(2)** and at least one cam unit **(3)** equipped with at least two different cams **(6, 7, 8, 9)** and with at least one sliding pin **(18),** wherein thrust rod **(1),** carrier shaft **(2)** and cam unit **(3)** are mounted so as to be axially displaceable and rotationally conjoint relative to one another, and the camshaft is at least partially surrounded by at least one switching slotted guide **(10)** which is mounted in rotationally fixed and axially displaceable fashion in a housing, **characterized in that** at least one switching pin **(17)** and at least one support pin **(19)** are connected in positionally fixed fashion to the thrust rod **(1)**, wherein the switching pin **(17)** and the support pin **(19)** extend in cutouts **(20, 21, 22, 23)** at least through the carrier shaft **(2),** and the switching pin **(17)** can be placed in operative contact with at least one switching contour **(11, 12)** on the switching slotted guide **(10),** and the support pin **(19)** can be placed in operative contact with at least one support contour **(13, 14)** on the switching slotted guide **(10)**.

2. Device for switching the lift of gas exchange valves **(15, 16)** of an internal combustion engine, according to Claim 1, **characterized in that** the switching slotted guide **(10)** has a first switching contour **(11),** a second switching contour **(12)** situated opposite the first switching contour **(11),** a first support contour **(13),** and a second support contour **(14)** situated opposite the first support contour **(13)**.

3. Device for switching the lift of gas exchange valves of an internal combustion engine, **characterized in that** the switching contour **(11, 12)** is designed as a contour which, in relation to the camshaft, varies axially in a circumferential direction, and accordingly, as a result of the rotation of the camshaft relative to the switching slotted guide **(10),** an axial stroke between the switching pin **(17)** or sliding pin **(18)** and the switching slotted guide **(10)** is generated, and the support contour **(13, 14)** is, in relation to the camshaft, designed as a contour which does not vary axially in a circumferential direction.

4. Device for switching the lift of gas exchange valves **(15, 16)** of an internal combustion engine, according to one of the preceding claims, **characterized in that** two mirror-symmetrically oppositely situated switching contours **(11, 12)** are provided on the switching slotted guide **(10)**, wherein a first and a second switching contour **(11, 12)** are arranged such that the vertical spacing of the switching contours **(11, 12)** to one another decreases in the direction of rotation of the camshaft, and two mirror-symmetrically oppositely situated support contours **(13, 14)** are provided on the switching slotted guide **(10),** wherein a first and a second support contour **(13, 14)** are arranged such that the vertical spacing of the support contours **(13, 14)** to one another remains unchanged.

5. Device for switching the lift of gas exchange valves **(15, 16)** of an internal combustion engine, according to one of the preceding claims, **characterized in that** the switching contours **(11, 12)** and the support contours **(13, 14)** are situated adjacent to one another on the switching slotted guide **(10)**.

6. Device for switching the lift of gas exchange valves **(15, 16)** of an internal combustion engine, according to one of the preceding claims, **characterized in that** the switching pin **(17)** on the camshaft is arranged so as to be spaced apart in a circumferential direction relative to the sliding pin **(18)** and relative to the support pin **(19)** and is arranged so as to be spaced apart axially relative to the support pin **(19)**.

7. Method for switching the lift of gas exchange valves (15, 16) of an internal combustion engine using a device according to Claim 1, **characterized in that** a first operative chain with continuous operative contact from thrust rod **(1)** with switching pin **(17)** to switching slotted guide **(10)** is produced, and the switching slotted guide **(10)** is displaced axially relative to the carrier shaft **(2)**, and after the displacement of the switching slotted guide **(10),** the first operative chain is eliminated, and a further operative chain with continuous operative contact from thrust rod **(1)** with support pin **(19)** to switching slotted guide **(10),** from switching slotted guide **(10)** to sliding pin **(18)** and accordingly to the cam unit **(3)** is produced, and the cam unit **(3)** is displaced relative to the carrier shaft **(2)**.

8. Method for switching the lift of gas exchange valves **(15, 16)** of an internal combustion engine according to Claim 7, **characterized in that**, during the rotation of the camshaft, a locking actuator **(24)** is retracted out of a locking contour **(25)** on the thrust rod **(1),** and an adjustment actuator **(26)** is deployed into an adjustment contour **(27)** on the thrust rod **(1),** the thrust rod **(1)** is thereby displaced axially and, after the ending of the displacement, the adjustment actuator **(26)** is retracted out of the adjustment contour **(27)** and the locking actuator **(24)** is deployed into the locking contour **(25),** the switching pin **(17)** acts on the switching contour **(11, 12)** of the switching slotted guide **(10)** and effects a displacement of the switching slotted guide **(10),** and subsequently, the sliding pin **(18)** acts on the switching contour **(11, 12)** and the support pin **(19)** acts on the support contour **(13, 14)** and effects a displacement of the cam unit **(3)**.

## Revendications

1. Dispositif pour un entraînement de soupape pour la commutation de la course de soupapes d'échange de gaz (15, 16) d'un moteur à combustion interne avec un arbre à cames disposé de façon à pouvoir pivoter dans un carter et constitué d'un agencement d'au moins une tige de poussée (1), d'au moins un arbre de support (2) et d'au moins une unité de cames (3) pourvue d'au moins deux cames (6, 7, 8, 9) différentes et d'au moins une broche coulissante (18) se suivant dans le plan coaxial de l'intérieur vers l'extérieur, la tige de poussée (1), l'arbre de support (2) et l'unité de cames (3) étant disposés de façon solidaire en rotation et de façon à pouvoir se déplacer les uns par rapport aux autres dans le plan axial et l'arbre à cames étant englobé au moins en partie par au moins une coulisse de commutation (10) disposée solidairement en rotation dans un carter et disposée de façon à pouvoir se déplacer dans le plan axial, **caractérisé en ce qu'**au moins une broche de commutation (17) et au moins une broche de maintien (19) sont reliées fixement sur place avec la tige de poussée (1), la broche de commutation (17) et la broche de maintien (19) s'étendant dans des évidements (20, 21, 22, 23) réalisés au moins à travers l'arbre de support (2) et la broche de commutation (17) pouvant être amenée en contact actif avec au moins un contour de connexion (11, 12) sur la coulisse de commutation (10) et la broche de maintien (19) pouvant être amenée en contact actif avec au moins un contour de maintien (13, 14) sur la coulisse de commutation (10).

2. Dispositif de commutation de la course de soupapes d'échange de gaz (15, 16) d'un moteur à combustion interne selon la revendication 1, **caractérisé en ce que** la coulisse de commutation (10) dispose d'un premier contour de connexion (11), d'un deuxième contour de connexion (12) opposé au premier contour de connexion (11), d'un premier contour de maintien (13) et d'un deuxième contour de maintien (14) opposé au premier contour de maintien (13).

3. Dispositif de commutation de la course de soupapes d'échange de gaz d'un moteur à combustion interne selon l'une quelconque des revendications précédentes, **caractérisé en ce que** le contour de connexion (11, 12) est réalisé, par rapport à l'arbre à cames, sous la forme d'un contour variable dans le plan axial dans la direction circonférentielle et que par conséquent, une course axiale se produit entre la broche de commutation (17) ou la broche coulissante (18) et la coulisse de commutation (10) du fait de la rotation de l'arbre à cames par rapport à la coulisse de commutation (10) et que le contour de maintien (13, 14) est réalisé, par rapport à l'arbre à cames, sous la forme d'un contour invariable dans le plan axial dans la direction circonférentielle.

4. Dispositif de commutation de la course de soupapes d'échange de gaz (15, 16) d'un moteur à combustion interne selon l'une quelconque des revendications précédentes, **caractérisé en ce que** deux contours de connexion (11, 12) opposés symétriques par rapport à un axe sont prévus sur la coulisse de commutation (10), un premier et un deuxième contour de connexion (11, 12) étant disposés de telle sorte que l'écartement vertical des contours de connexion (11, 12) l'un par rapport à l'autre est réduit dans la direction de rotation de l'arbre à cames et que deux contours de maintien (13, 14) opposés symétriques par rapport à un axe sont prévus sur la coulisse de commutation (10), un premier et un deuxième contour de maintien (13, 14) étant disposés de telle sorte que l'écartement vertical des contours de maintien (13, 14) reste inchangé.

5. Dispositif de commutation de la course de soupapes d'échange de gaz (15, 16) d'un moteur à combustion interne selon l'une quelconque des revendications précédentes, **caractérisé en ce que** les contours de connexion (11, 12) et les contours de maintien (13, 14) se trouvent côte à côte sur la coulisse de commutation (10).

6. Dispositif de commutation de la course de soupapes d'échange de gaz (15, 16) d'un moteur à combustion interne selon l'une quelconque des revendications précédentes, **caractérisé en ce que** la broche de commutation (17) est disposée à une certaine distance, sur l'arbre à cames, de la broche coulissante (18) et de la broche de maintien (19) dans la direction circonférentielle et est disposée à une certaine distance de la broche de maintien (19) dans le plan axial.

7. Procédé de commutation de la course de soupapes d'échange de gaz (15, 16) d'un moteur à combustion interne par utilisation d'un dispositif selon la revendication 1, **caractérisé en ce qu'**une première chaîne active est fabriquée avec un contact actif continu allant de la tige de poussée (1) avec la broche de commutation (17) jusqu'à la coulisse de commutation (10) et que la coulisse de commutation (10) est poussée dans le plan axial par rapport à l'arbre de support (2) et qu'après le coulissement de la coulisse de commutation (10), la première chaîne active est levée et qu'une autre chaîne active est fabriquée avec un contact actif continu allant de la tige de poussée (1) avec la broche de maintien (19) jusqu'à la coulisse de commutation (10), de la coulisse de commutation (10) jusqu'à la broche coulissante (18) et de façon correspondante jusqu'à l'unité de cames (3) et que l'unité de cames (3) est coulissée par rapport à l'arbre de support (2).

8. Procédé de commutation de la course de soupapes d'échange de gaz (15, 16) d'un moteur à combustion interne selon la revendication 7, **caractérisé en ce que** pendant la rotation de l'arbre à cames, un actionneur d'arrêt (24) est sorti d'un contour d'arrêt (25) sur la tige de poussée (1) et qu'un actionneur de réglage (26) est rentré dans un contour de réglage (27) sur la tige de poussée (1), la tige de poussée (1) étant ainsi coulissée dans le plan axial et, à la fin du coulissement de l'actionneur de réglage (26), sortie du contour de réglage (27) et l'actionneur d'arrêt (24) étant rentré dans le contour d'arrêt (25), la broche de commutation (17) agissant sur le contour de connexion (11, 12) de la coulisse de commutation (10) et provoquant un coulissement de la coulisse de commutation (10), la broche coulissante (18) agissant ensuite sur le contour de connexion (11, 12) et la broche de maintien (19) agissant sur le contour de maintien (13, 14) et provoquant un coulissement de l'unité de cames (3).
